# EUROPÄISCHE PATENTSCHRIFT

(11) **EP 3 559 478 B1**
(45) Veröffentlichungstag und Bekanntmachung des Hinweises auf die Patenterteilung: **03.03.2021**
(21) Anmeldenummer: 17801403.1
(22) Anmeldetag: 10.11.2017
(51) Int. Cl.: F04D 29/42, F04D 7/04, F04D 29/22

(54) **FREISTROMPUMPE**
VORTEX PUMP
POMPE NON COLMATABLE

(30) Priorität: 21.12.2016 DE 102016225908
(43) Veröffentlichungstag der Anmeldung: 30.10.2019
(73) Patentinhaber: KSB SE & Co. KGaA, 67227 Frankenthal (DE)
(72) Erfinder: CHRIST, Alexander, 67227 Frankenthal (DE); JÄGER, Christoph, 67227 Frankenthal (DE); NUTZ, Michael, 67227 Frankethal (DE); WITZEL, Rolf, 67227 Frankenthal (DE)
(86) Internationale Anmeldenummer: PCT/EP2017/078857
(87) Internationale Veröffentlichungsnummer: WO 2018/114133

(56) Entgegenhaltungen:
- DE-A1- 4 142 120
- DE-A1-102012 023 734
- DE-A1-102013 005 517
- GB-A- 751 908
- JP-A- S55 142 998

## Beschreibung

Die Erfindung betrifft eine Kreiselpumpe zur Förderung eines mit festen Beimengungen versetzten Mediums, wobei vor einem Laufrad ein schaufelfreier Raum angeordnet ist.

Als Laufräder kommen bei solchen Pumpen Freistromräder zum Einsatz. Sie weisen einen großen Abstand zwischen den Laufradschaufeln und der einlassseitigen Gehäusewand auf. Dadurch wird ein freier Raum gebildet, der die Förderung von Medien mit festen Beimengungen ermöglicht, selbst dann, wenn die Beimengungen große Abmessungen aufweisen. Eine charakteristische Größe bei Freistrompumpen ist der "Kugeldurchgang". Dabei handelt es sich um einen Mindestabstand, welcher zu der Gehäusewand im Einlaufbereich der Pumpe vorhanden ist, welcher dem Durchmesser einer gedachten Kugel entspricht. Je größer der Kugeldurchgang, desto größere Feststoffpartikel können mit der Pumpe verstopfungsfrei gefördert werden.

Die DE 10 2009 011 444 A1 beschreibt eine Kreiselpumpe zur Förderung eines mit festen Beimengungen versetzten Mediums. Im Gehäuse der Pumpe ist ein Freistromrad angeordnet. Zwischen dem Freistromrad und der einlassseitigen Gehäusewand wird ein schaufelfreier Raum gebildet. Auf der Tragscheibe des Freistromrades sind Schaufeln angeformt. Die Schaufeln sind mit Schneidkanten versehen.

In der EP 1 616 100 B1 wird eine Freistrompumpe beschrieben, deren Laufrad aus einer mit offenen Schaufeln bestückten Tragscheibe besteht. Dabei besitzt mindestens eine der Schaufeln eine geringere Höhe als die übrigen Schaufeln. Die einer saugseitigen Gehäusewand zugekehrte Seite der Tragscheibe zwischen Nabenkörper und Laufradaustritt weist einen konkaven Verlauf auf. Zwischen der Vorderkante der Schaufel mit der geringeren Höhe und der Gehäusewand der Freistrompumpe besteht ein freier Durchgang für einen kugelförmigen Gegenstand. Die Gehäusewand verläuft konisch, wobei der Abstand der Gehäusewand zu den Vorderkanten der höheren Schaufeln des Laufrades mit dem Durchmesser abnimmt und wobei die Passage mit der Mindesterstreckung etwa gleichbleibend über den gesamten Verlauf einer Vorderkante mindestens einer zum Laufradaustritt hin geneigten Schaufel geringerer Höhe folgt.

Die DE 103 01 629 B4 betrifft eine Freistrompumpe mit einem Gehäuse, in dem einerseits ein an seinem Außendurchmesser nicht abgedecktes Laufrad angeordnet ist und in dem andererseits ein offener Raum zwischen dem Laufrad und der saugseitigen Gehäusewand gebildet wird. Der radial zum Laufrad gelegene Gehäuseraum ist im Meridianschnitt gesehen asymmetrisch. Der Abstand der saugseitigen Gehäusewand zum Laufrad nimmt mit dem Durchmesser stetig ab. Zwischen dem Laufrad und der saugseitigen Gehäusewand besteht über den gesamten Umfang ein solcher Abstand, dass ein in der Förderflüssigkeit enthaltener fester Gegenstand, der in seiner größten Ausdehnung dem Durchmesser einer vorgegebenen Kugel entspricht, die Freistrompumpe zu passieren vermag.

Die Größe des schaufellosen Raumes einer Freistrompumpe beeinflusst maßgeblich den Wirkungsgrad einer solchen Pumpe. Je kleiner der Raum, desto größer ist in der Regel der Wirkungsgrad. Ist der schaufellose Raum aus Gründen des Wirkungsgrades sehr stark verkleinert, kann es in der Pumpe sehr leicht zu Verstopfungen kommen.

Im Stand der Technik, beispielsweise aus der WO 2015/022601 A1 sind Lösungen bekannt, bei denen das gesamte Laufrad im Gehäuse verschoben wird, um den schaufelfreien Raum vor dem Laufrad zu variieren. Solche Lösungen sind sehr aufwendig und kostspielig.

Aus der DE 10 2013 005 517 A1 ist eine Fördereinrichtung mit einem Pumpengehäuse und einem Laufrad bekannt, wobei das Pumpengehäuse ein Gehäuseteil und ein Einlaufbauteil aufweist, die durch ein Verbindungsmittel bewegbar aneinander angeordnet sind, wobei zwischen dem Laufrad und dem Einlaufbauteil ein Spalt vorhanden ist und der Spalt eine Spaltbreite aufweist, die durch die Bewegung des Gehäuseteils bzw. des Einlaufbauteils variierbar ist.

Die DE 10 2012 023 734 A1 beschreibt eine Abwasser-Tauchmotorpumpe mit einem Laufrad und einem Gehäuse mit einer Bodenplatte, die derart beweglich verstellbar und/oder verformbar und/oder gegen Federdruck beweglich gelagert ist, dass ihr Abstand zum Laufrad veränderbar ist.

Die GB 751,908 A offenbart eine Kreiselpumpe, vor deren saugseitigem Einlass eine Vorrichtung angeordnet ist, mit der mittels einem Handrad die Breite des Spalts zwischen Gehäuse und Laufrad variiert werden kann.

Aus der JP S55 142998 A ist eine Kreiselpumpe bekannt, bei der vor dem Laufrad eine Vorrichtung vorgesehen ist, mit welcher der Durchmesser des Zulaufs zum Laufrad verändert werden kann, um das Auftreten von pulsierenden Bewegungen oder Kavitation zu verhindern.

Aufgabe der Erfindung ist es, eine Freistrompumpe anzugeben, die auf zuverlässige Weise Medien mit festen Beimengungen fördern kann, ohne dass es zu Verstopfungen kommt und dabei gleichzeitig einen möglichst hohen Wirkungsgrad aufweist. Die Pumpe soll sich durch eine preiswerte Herstellungsweise und eine lange Lebensdauer auszeichnen. Zudem soll die Pumpe für unterschiedliche Medien mit unterschiedlichen Beimengungen einsetzbar sein, wobei jeweils ein möglichst hoher Wirkungsgrad gewährleistet werden soll und gleichzeitig Verstopfungen vermieden werden sollen.

Diese Aufgabe wird erfindungsgemäß durch eine Kreiselpumpe mit den Merkmalen des Anspruchs 1 gelöst. Bevorzugte Varianten sind in den Unteransprüchen ausgeführt. Die erfindungsgemäße Kreiselpumpe weist eine saugseitige Anordnung auf. Mit dieser Anordnung kann der schaufelfreie Raum vor dem Laufrad gezielt vergrößert oder verkleinert werden. Durch eine variable Anpassung der Raumgröße mittels der Anordnung kann die Pumpe auf das jeweils zu fördernde Medium gezielt eingestellt werden. Somit wird ein variabler vorderer Radseitenraum geschaffen. Diese geschieht auf einfache und zuverlässige Weise, ohne dass das Laufrad in seiner Position variiert werden muss.

Sind nur geringe Beimengungen vorhanden, so wird der schaufelfreie Raum verkleinert und es wird ein höherer Wirkungsgrad gewährleistet, auch ohne dass es zu Verstopfungen kommt. Bei Medien, bei denen eine erhöhte Verstopfungsgefahr besteht, wird der Raum vergrößert. Dabei wird ein geringerer Wirkungsgrad in Kauf genommen. Die erfindungsgemäße Vorrichtung ermöglicht somit eine angepasste je nach zu förderndem Medium. Ferner kann bei einer akut auftretenden Verstopfung der schaufelfreie Raum vergrößert werden.

Vorzugsweise gewährleistet die variierbare saugseitige Anordnung eine stufenlose Verstellung zur Vergrößerung bzw. Verkleinerung des Raums vor dem Freistromrad. Der Kugeldurchgang kann stufenlos variiert werden, wobei jeweils ein optimaler Wirkungsgrad gewährleistet wird und gleichzeitig eine Verstopfung vermieden wird.

Dabei erweist es sich als günstig, wenn die Anordnung um einen axial gerichteten Einlass angeordnet ist. Durch den axial gerichteten Einlass strömt das Medium dem Freistromrad zu. Die Anordnung kann ringförmig um den Saugmund an der innenseitigen Gehäusewand platziert werden.

Alternativ kann die Anordnung selbst ringförmig ausgebildet sein. Bei einer Variante der Erfindung bildet die Anordnung einen Saugmund. Bei dieser Variante ist die Anordnung selbst Teil des saugseitigen Gehäuses oder bildet das saugseitige Gehäuse.

Bei einer besonders vorteilhaften Ausführung der Erfindung umfasst die Anordnung eine elastische Wandung zur Anpassung des Raums. Bei der Wandung kann es sich um eine Membran handeln. Durch Dehnung der Wandung bzw. zur Rücknahme der Dehnung wird der Raum zwischen Freistromrad und Gehäusewand gezielt angepasst. Es kommt ein verstellbarer Einbau zum Einsatz, wobei ein Bewegungskörper den Raum, durch welchen das zu fördernde Medium strömt, gezielt vergrößert und/oder verkleinert.

Erfindungsgemäß umfasst die Anordnung einen Hohlkörper. Der Hohlkörper weist einen Anschluss auf, durch welchen ein Füllfluid zu- bzw. abgeführt werden kann. Bei dem Hohlkörper kann es sich beispielsweise um ein schlauchartiges Gebilde handeln. Durch die Zuführung eines Mediums, wie beispielsweise Wasser, Druckluft, Drucköl oder Ähnlichem kann der Hohlkörper gedehnt bzw. verschoben werden und auf diese Weise die Größe des durchströmten Raumes vor dem Laufrad beeinflussen.

Der elastische Werkstoff kann durch unterschiedliche Medien beispielsweise auch ferromagnetisierbare Flüssigkeiten, eine definierte Raumänderung erfahren. Ist ein Zustand erreicht, bei dem die Funktionalität beeinträchtigt ist, wird die Formänderung wieder zurückgenommen und die ursprüngliche Form wieder eingenommen. Die Formänderung kann in einer nicht beanspruchten Variante auch mittels Memory-Metall herbeigeführt werden.

Bei einer Variante der Erfindung umfasst die Anordnung ein axial verfahrbares Element. Es kann sich dabei beispielsweise um einen Kompakt-Pneumatik-Zylinder für eine Raumänderung bzw. Formänderung handeln. Dabei ändern Elemente ihren axialen Abstand zum Laufrad und vergrößern bzw. verkleinern somit den vom Medium durchströmten schaufelfreien Raum vor dem Freistromrad.

Die Anordnung kann am saugseitigen Gehäuseteil angeordnet sein. Alternativ kann auch der saugseitige Gehäuseteil selbst von der Anordnung gebildet werden. Bei einer Variante der Erfindung sind saugseitige Gehäuseteile axial verschieblich angeordnet und passen somit den durchströmten freien Raum vor dem Freistromrad in seiner Größe an.

Als besonders günstig erweist es sich, wenn die Kreiselpumpe mit einem Detektor ausgestattet ist, der mit der Anordnung in Verbindung steht. Mittels des Detektors können Verstopfungen festgestellt werden. Die Anordnung kann dann gezielt darauf reagieren und den Raum vergrößern, sodass diese gelöst wird bzw. dass überhaupt keine Verstopfungen erst auftreten. Zur Detektion einer Verstopfung können unterschiedliche Messgrößen herangezogen werden, beispielsweise ein Druckfall bzw. eine Leistungsaufnahme der Pumpe.

Somit wird ein autoadaptives System geschaffen, welches Verstopfungen verhindert und dabei gleichzeitig einen möglichst hohen Wirkungsgrad der Pumpe gewährleistet.

Weitere Merkmale und Vorteile der Erfindung ergeben sich aus der Beschreibung eines Ausführungsbeispiels anhand einer Zeichnung und anhand der Zeichnung selbst.

Dabei zeigt:
- Figur 1: einen Schnitt durch eine Freistrompumpe.

Figur 1 zeigt eine Kreiselpumpe zur Förderung eines mit festen Beimengungen versetzten Mediums. Die Pumpe umfasst ein Laufrad 1, das im Ausführungsbeispiel als Freistromrad ausgeführt ist. Das Laufrad 1 wird von einem Gehäuse 2 zumindest teilweise umschlossen. Das Laufrad 1 ist auf einer Welle 3 positioniert, die von einem Antrieb 4 um eine Drehachse X drehend antreibbar ist. Der Befestigung des Laufrades 1 dient ein Nabenkörper 5, in den eine Schraube 6 eingreift.

Auf einer Tragscheibe 7 des Laufrades 1 sind mehrere Schaufeln 8 angeordnet. Zwischen dem Laufrad 1 und einer einlassseitigen Gehäusewand 9 wird ein schaufelfreier Raum 10 gebildet, der von dem Medium durchströmt wird. Durch einen axial gerichteten Einlass 11 strömt das mit festen Beimengungen versetzte Medium dem Laufrad 1 zu. Das Medium wird von dem Laufrad 1 gefördert und verlässt durch einen Auslass 12 die Kreiselpumpe. Bei dem in Figur 1 dargestellten Gehäuse 2 handelt es sich um ein Spiralgehäuse.

Die Kreiselpumpe weist eine variierbare saugseitige Anordnung 13 auf. Die Anordnung 13 ist im Ausführungsbeispiel in eine Öffnung 14 der einlassseitigen Gehäusewand 9 integriert. Die variierbare saugseitige Anordnung 13 ist im Ausführungsbeispiel ringartig ausgebildet.

Sie umfasst einen sich von außen in die Öffnung 14 erstreckenden Führungskörper 15 mit einer inneren ringförmig ausgebildeten Führungswand 16 und einer äußeren ringförmig ausgebildeten Führungswand 17. Die innere Führungswand 16 bildet zudem den axial gerichteten Einlass für das Medium. In der Führungswand 17 ist wenigstens eine Führungsnut 18 ausgebildet, die sich parallel zur Drehachse X von einem dem Raum 10 abgewandten Bereich bis in etwa zur Mitte der äußeren Führungswand 17 erstreckt.

Die variierbare Anordnung 13 umfasst ferner ein axial verfahrbares Element, das bei der gezeigten Ausführungsform ein mittels den Führungswänden 16 und 17 axial führbarer Bewegungskörper 19 darstellt, der ringförmig ausgebildet ist und eine mit der Führungswand 16 zusammenwirkende innere Ringwand 20 und eine mit der Führungswand 17 zusammenwirkende äußere Ringwand 21 aufweist. Ringwand 20 und Ringwand 21 sind nahe dem Raum 10 mittels einer Ringscheibe 22 miteinander verbunden. Da die innere Ringwand 20 in axialer Richtung eine geringere Höhe aufweist als die äußere Ringwand 2, weist die Ringscheibe 22 eine konische Ausgestaltung auf. Die Ringwand 21 weist einen radial nach außen gerichteten Vorsprung 23 auf, der in die Führungsnut 18 ragt. Dadurch, dass sich die Führungsnut 18 im Wesentlichen bis zur Mitte der Führungswand 17 reicht, entsteht dort eine Schulter 24, an welcher der Vorsprung 23 des Bewegungskörper 19 während des normalen Betriebes anliegt. Somit wird die axiale Bewegung des Bewegungskörpers 19 in den Raum 10 begrenzt. Bei der dargestellten Ausführungsform wird der Führungskörper 15 mittels eines Abschlusselementes 25 in der Öffnung 14 der Gehäusewand 9 des Gehäuses 2 fixiert. Das Abschlusselement 25 ist mit nicht dargestellten Befestigungsmitteln an der einlassseitigen Gehäusewand 9 festgelegt. Bei einer alternativen Ausführungsform können Führungskörper 15 und Bewegungskörper 19 einteilig ausgebildet sein.

Die Führungswände 16 und 17 bilden zusammen mit den Ringwänden 20 und 21 einen Ringraum 26, in dem eine elastische, einen Hohlkörper 27 bildende Wandung 28 angeordnet ist. Im Ausführungsbeispiel ist die elastische Wandung 28 als dehnbare Membran ausgeführt. Durch wenigstens eine Anschlussvorrichtung 29 kann ein Füllfluid, beispielsweise in Form von Hydrauliköl oder Druckluft, dem Hohlkörper 27 zugeführt werden, der sich in axialer Richtung durch den Druck des Füllfluids in Richtung des Laufrades 1 verschiebt und dabei die Membran 28 dehnt. Dadurch wird der Bewegungskörper 19 in Richtung schaufelfreien Raum 10 bewegt wodurch dieser verkleinert wird. Diese Anordnung des Bewegungskörpers 19 entspricht dem Normalbetrieb. Somit ergibt sich auch ein kleinerer Kugeldurchgang, der in Figur 1 als schematische Linie mit einem kleineren Kugeldurchmesser dargestellt ist. In dieser Stellung der Anordnung 13 hat die Kreiselpumpe einen hohen Wirkungsgrad.

Wird eine Verstopfung von einem in Figur 1 nicht dargestellten Detektor erfasst, so reagiert die Anordnung 13 und vergrößert den schaufelfreien durchströmten Raum 10. Dazu wird Füllfluid aus dem Hohlkörper 27 abgelassen und die Membran 28 zieht sich zusammen. Der Bewegungskörper 19 wird in Axialrichtung aus dem schaufelfreien Raum 10 bewegt. Dadurch wird ein größerer Kugeldurchgang gewährleistet, der in Figur 1 als Kreis mit dem größeren Durchmesser schematisch dargestellt ist.

Die erfindungsmäße Anordnung 13 ermöglicht eine stufenlose Variation des vorderen Radseitenraumes 10, ohne dass das Laufrad 1 in seiner Position verschoben werden muss.

## Patentansprüche

1. Kreiselpumpe zur Förderung eines mit festen Beimengungen versetzten Mediums, wobei vor einem Laufrad (1) ein schaufelfreier Raum (10) angeordnet ist und die Kreiselpumpe eine saugseitige Anordnung (13) zur Vergrößerung und/oder Verkleinerung des Raums (10) aufweist, um Verstopfungen durch die festen Beimengungen zu vermeiden,
**dadurch gekennzeichnet, dass**
die Anordnung (13) einen dehnbaren bzw. verschiebbaren Hohlkörper (27) mit einem Anschluss (29) zur Zu- und/oder Abführung eines Füllfluids aufweist.

2. Kreiselpumpe nach Anspruch 1, **dadurch gekennzeichnet, dass** die Anordnung (13) ringförmig ausgebildet ist.

3. Kreiselpumpe nach Anspruch 1 oder 2, **dadurch gekennzeichnet, dass** die Anordnung (13) eine elastische Wandung (28) zur Anpassung des Raums (10) durch Dehnung der Wandung (28) aufweist.

4. Kreiselpumpe nach einem der Ansprüche 1 bis 3, **dadurch gekennzeichnet, dass** die Anordnung (13) ein axial verfahrbares Element umfasst.

5. Kreiselpumpe nach einem der Ansprüche 1 bis 4, **dadurch gekennzeichnet, dass** die Anordnung (13) ein verschiebliches Gehäuseteil umfasst.

6. Kreiselpumpe nach einem der Ansprüche 1 bis 5, **dadurch gekennzeichnet, dass** die Anordnung (13) einen Saugmund bildet.

7. Kreiselpumpe nach einem der Ansprüche 1 bis 6, **dadurch gekennzeichnet, dass** die Anordnung (13) Elemente aufweist, die ihren Abstand zum Laufrad (1) ändern.

8. Kreiselpumpe nach einem der Ansprüche 1 bis 7, **dadurch gekennzeichnet, dass** die Anordnung (13) an einem saugseitigen Gehäuseteil (9) angeordnet ist.

9. Kreiselpumpe nach einem der Ansprüche 1 bis 8, **dadurch gekennzeichnet, dass** die Kreiselpumpe einen Detektor aufweist, der mit der Anordnung (13) zur Anpassung der Größe des Raums (10) in Verbindung steht.

## Claims

1. Centrifugal pump for conveying a medium containing solid additives, wherein a blade-free space (10) is arranged upstream of an impeller (1), and, in order to avoid blockages due to the solid additives, the centrifugal pump has a suction-side arrangement (13) for increasing and/or reducing the size of the space (10),
**characterized in that**
the arrangement (13) has an expandable or displaceable hollow body (27) with a port (29) for feeding and/or discharge of a filling fluid.

2. Centrifugal pump according to Claim 1, **characterized in that** the arrangement (13) is of ring-shaped form.

3. Centrifugal pump according to Claim 1 or 2, **characterized in that** the arrangement (13) has an elastic wall (28) for adaptation of the space (10) through expansion of the wall (28).

4. Centrifugal pump according to one of Claims 1 to 3, **characterized in that** the arrangement (13) comprises an axially movable element.

5. Centrifugal pump according to one of Claims 1 to 4, **characterized in that** the arrangement (13) comprises a displaceable casing part.

6. Centrifugal pump according to one of Claims 1 to 5, **characterized in that** the arrangement (13) forms a suction mouth.

7. Centrifugal pump according to one of Claims 1 to 6, **characterized in that** the arrangement (13) has elements which change their spacing to the impeller (1).

8. Centrifugal pump according to one of Claims 1 to 7, **characterized in that** the arrangement (13) is arranged on a suction-side casing part (9).

9. Centrifugal pump according to one of Claims 1 to 8, **characterized in that** the centrifugal pump has a detector which is connected to the arrangement (13) for adaptation of the size of the space (10).

## Revendications

1. Pompe centrifuge pour le transport d'un milieu mélangé avec des additifs solides, dans laquelle un espace (10) exempt d'aube est agencé avant une roue à aubes (1), et la pompe centrifuge comprend un agencement côté aspiration (13) pour l'agrandissement et/ou le rétrécissement de l'espace (10), afin d'éviter des obturations par les additifs solides,
**caractérisée en ce que**
l'agencement (13) comprend un corps creux expansible ou décalable (27) muni d'un raccord (29) pour l'alimentation et/ou l'évacuation d'un fluide de remplissage.

2. Pompe centrifuge selon la revendication 1, **caractérisée en ce que** l'agencement (13) est configuré sous forme annulaire.

3. Pompe centrifuge selon la revendication 1 ou 2, **caractérisée en ce que** l'agencement (13) comprend une paroi élastique (28) pour l'adaptation de l'espace (10) par expansion de la paroi (28).

4. Pompe centrifuge selon l'une quelconque des revendications 1 à 3, **caractérisée en ce que** l'agencement (13) comprend un élément déplaçable axialement.

5. Pompe centrifuge selon l'une quelconque des revendications 1 à 4, **caractérisée en ce que** l'agencement (13) comprend une partie de boîtier coulissante.

6. Pompe centrifuge selon l'une quelconque des revendications 1 à 5, **caractérisée en ce que** l'agencement (13) forme une embouchure d'aspiration.

7. Pompe centrifuge selon l'une quelconque des revendications 1 à 6, **caractérisée en ce que** l'agencement (13) comprend des éléments qui modifient leur écart par rapport à la roue à aubes (1).

8. Pompe centrifuge selon l'une quelconque des revendications 1 à 7, **caractérisée en ce que** l'agencement (13) est agencé sur une partie de boîtier côté aspiration (9).

9. Pompe centrifuge selon l'une quelconque des revendications 1 à 8, **caractérisée en ce que** la pompe centrifuge comprend un détecteur, qui est en liaison avec l'agencement (13) pour l'adaptation de la taille de l'espace (10).
